# EUROPÄISCHE PATENTSCHRIFT

(11) **EP 1 664 473 B1**
(45) Veröffentlichungstag und Bekanntmachung des Hinweises auf die Patenterteilung: **19.08.2015**
(21) Anmeldenummer: 05755169.9
(22) Anmeldetag: 03.06.2005
(51) Int. Cl.: E06B 3/82, E06B 3/96

(54) **VERFAHREN ZUR HERSTELLUNG EINES TÜRKASTENS EINES AUS KASTEN UND DECKEL GEBILDETEN TÜRBLATTES**
PROCESS FOR PRODUCING A HOLLOW DOOR ELEMENT FOR A DOOR LEAF COMPOSED OF A HOLLOW ELEMENT AND A COVER ELEMENT
PROCEDE POUR PRODUIRE UN CAISSON D'UN VANTAIL DE PORTE CONSTITUE D'UN CAISSON ET D'UN ELEMENT DE RECOUVREMENT

(30) Priorität: 24.06.2004 DE 102004030656
(43) Veröffentlichungstag der Anmeldung: 07.06.2006
(73) Patentinhaber: Hörmann KG Brandis, 04821 Brandis (DE)
(72) Erfinder: RENTSCH, Manfred, 04827 Machern (DE)
(74) Vertreter: Flügel Preissner Kastel Schober
(86) Internationale Anmeldenummer: PCT/DE2005/000999
(87) Internationale Veröffentlichungsnummer: WO 2006/000179

(56) Entgegenhaltungen:
- DE-U- 1 972 678

## Beschreibung

Die Erfindung betrifft ein Verfahren zur Herstellung eines Türkastens eines aus Kasten und Decken gebildeten Türblattes nach dem Oberbegriff des hier beigefügten Anspruches 1.

Aus Metall gebildete Türblätter werden vielfach, wie dies auch aus einigen DIN-Vorschriften bekannt ist, aus einem Kastenblech hergestellt, das mit einer für die jeweiligen Einsatzzwecke der Tür geeigneten Füllung befüllt wird und mit einem Deckelblech verschlossen wird.

Das Kastenblech oder vielfach auch einfach Kasten genannt, bildet dann eine erste Breitseite des Türblattes und - je nach Vorhandensein oder Größe eines Türfalzes ganz oder teilweise die vier Schmalseiten oder Stirnseiten des späteren Türblattes.

Der Kasten hat demgemäss tatsächlich eine Kastenform, die aus dem die Türblattbreitseite bildenden Boden und den die Torblattschmalseiten bildenden Seitenwänden besteht.

Die GB 2 109 277 A offenbart ein Verfahren zur Herstellung eines Türblatt-Kastens eines aus Kasten und Deckel gebildeten Türblatts. Zur Bildung einer oberen Stirnseite wird ein erster Randstreifen und zur Bildung einer seitlichen Schmalseite des Türblattes ein zweiter Randstreifen eines Metallblechs umgebogen. Anschließend werden gegenüberliegenden Seitenkante der Randstreifen in einem Eckbereich mittels eines Schutzgasschweißverfahrens verschweißt.

Ferner offenbart die US 3,440,722 ein Verfahren zur Herstellung eines Türblatt-Kastens eines aus Kasten und Deckel gebildeten Türblatts, bei dem ein Metallblech derart umgebogen wird, dass ein erster Randstreifen eine obere Stirnseite des Türblatts und ein zweiter Randstreifen eine seitliche Schmalseite des Türblattes bilden. Anschließend erfolgt ein Verschweißen der beiden Randstreifen entlang einer Kontaktkante. Das Verschweißen der Seitenkanten erfolgt mit Hilfe der in Fig. 1 abgebildeten Vorrichtung, die zum einen das Türblatt und zum anderen eine Schweißpistole trägt bzw. führt.

Schließlich offenbart die DE 24 02 110 A ein Verfahren zum Widerstandsschweißen einer Metallplatte mit einem Metallteil, an welchem Schweißvorsprünge durch einen Prägevorgang und/oder ein Anbringen von gesonderten Schweißkörpern an dem Metallteil hergestellt werden. Die vorspringenden Anprägungen werden durch Einquetschen hergestellt. Alternativ zu dem Prägevorgang zur Herstellung der Schweißvorsprünge aus einem Rund- oder Vierkantmaterial (siehe Fig. 1a, b), können auch hutförmige Ausbildungen durch einen Tiefprägearbeitsgang aus einem Blechstreifen hergestellt werden.

Die Fig. 1 und 2 verdeutlichen eine bisher übliche Herstellweise zum Herstellen des eingangs genannten Kastenbleches. In Fig. 1 ist dabei eine Ecke des Kastenbleches in teilweise weggeschnittener Darstellung und in Fig. 2 ist der Eckbereich eines Metallbleches, aus dem diese Ecke gebildet ist, dargestellt.

Das Kastenblech wird üblicherweise aus einem einzelnen Metallblech durch Umbiegen von Randstreifen und Verschweißen der Randstreifen im Eckbereich des Türblattkastens aneinander gebildet. Fig. 1 zeigt die fertige Eckverbindung und Fig. 2 zeigt das Metallblech kurz vor dem Umbiegen.

Der in Fig. 1 dargestellte Eckbereich 8 eines (Türblatt-)Kastens 10 wird gebildet durch ein Bodenblech 12, das eine Türblattbreitseite 14 bildet, und durch zwei seitliche Kantungen oder Randstreifen 16 und 18, die jeweils Schmalseiten 20 und 22 des Kastens bilden.

Ein erster Randstreifen 16 bildet dabei eine kurze Schmalseite, d. h. eine obere oder untere Stirnseite 20. Der zweite Randstreifen 18 bildet eine Schmalseite auf der langen Seite eines Türblattes, d. h. hier eine der beiden seitlichen Schmalseiten 22. Die beiden Randstreifen 16 und 18 verlaufen demnach nach ihrer Alkantung rechtwinklig zueinander. Der zweite Randstreifen 18 hat in dem gezeigten Beispiel noch an seinem äußersten Randbereich 24 eine weitere Abkantung 26, an dem das hier nicht dargestellte Deckelblech in bekannter Art und Weise befestigbar ist.

Die beiden Randstreifen sind zum Bilden einer festen Eckverbindung über eine Schweißverbindung 28 miteinander verbunden. Die bekannte Schweißverbindung 28 wird gebildet durch einen von einem der beiden Randstreifen, hier von dem ersten Randstreifen 16, parallel zu dem anderen, einer dem zweiten Randstreifen 18, verlaufend umgebogenen Schweißlappen 30, der mit zwei 2 Schweißbuckeln 32 an dem zweiten Randstreifen 18 angeschweißt wird.

Die beiden Randstreifen 16, 18 werden mit dem Schweißlappen 30 durch Ausklinken eines entsprechend geformten Eckbereiches 33 beim Ausstanzen einer Metallblech-Rohform-Kastenblech 34-, wie sie in Fig. 2 gezeigt ist, gebildet.

Bei der bisher üblichen Herstellung eines Türblatt-Kastens 10 wird also derart vorgegangen, dass die die Stirnseiten oder Schmalseiten 20, 22 bildenden Randstreifen 16, 18 nach dem Herstellen der Randstreifen 16 und 18 wie in Fig. 2 gezeigt, um 90° nach innen gekantet werden. Die Stirnseite 20 wird dabei mit der seitlichen Schmalseite 22 über die Schweißlappen-Verbindung 28 verbunden. Der Schweißlappen 30 wiederum muss vor der eigentlichen Biegung des ersten Randstreifens 16 um 90° umgekantet, also hochgestellt werden. Dabei wird der Schweißlappen 30 in der Regel durch spezielle Maschinen überbogen (um mehr als 90° umgebogen), damit er bei dem nachfolgenden nach innen Kanten des ersten Randstreifens 16 nicht an den zweiten Randstreifen 18 des Kastenbleches 34 stößt.

In anderen hier nicht näher gezeigten Verfahren kann eine solche Eckverbindung von zwei hoch gebogenen Randstreifen 16 auch durch einen separaten Anschweiß-Eckwinkel ausgeführt werden, der natürlich vorher separat zugeführt werde muss.

Die zuvor geschilderten Verfahren sind interner Stand der Technik, dessen Vorveröffentlichung unklar ist. Die geschilderten bisher eingesetzten Verfahren sind jedenfalls relativ aufwändig und bedürfen spezieller Maschinen.

Aufgabe der Erfindung ist es, ein Verfahren zur Herstellung eines Türblattkastens dahingehen zu verbessern, dass der Türblattkasten bei Gewährleistung einer ausreichenden Steifheit insbesondere in den Eckbereichen vergleichsweise einfach und kostengünstig hergestellt werden kann.

Diese Aufgabe wird durch ein Herstellverfahren mit den Schritten des beigefügten Anspruches 1 gelöst.

Vorteilhafte Ausgestaltungen der Erfindung sind Gegenstand der Unteransprüche.

Erfindungsgemäß wird auf die bisher üblichen Schweißlappen 30 verzichtet. Anstelle dessen werden die auf Stoß aneinander liegenden Kantenbereiche der beiden Randstreifen direkt miteinander auf Stoß verschweißt.

Dadurch entfallen die zusätzlichen Biegemaßnahmen, die aufgrund der Schweißlappen 30 bisher notwendig waren. Die Eckbereiche des Kastenbleches können wesentlich einfacher, nämlich im wesentlichen rechtwinklig ausgeklinkt werden, um die umzubiegenden Randstreifen an dem Kastenblech zur Verfügung zu stellen. Die sich ergebende im wesentlichen rechteckige Form der Randstreifen ist industriell bedeutend einfacher handhabbar.

Nun sollen die erfindungsgemäß hergestellten Türblattkasten auch für Feuerschutztüren oder sonstige Türen, die besonderen mechanischen Belastungen ausgesetzt sind, eingesetzt werden können. Aus diesem Grund hat man bisher zum Vorsehen einer sicheren Schweißverbindung die beiden Schweißbuckel und den Schweißlappen vorgesehen. Die Schweißbuckel 32 mussten in einem zusätzlichen Schritt in den Schweißlappen 30 eingebracht werden.

Gemäß der Erfindung wird eine sichere Schweißverbindung, die auch den Anforderungen an Feuerschutztüren und/oder sonstige, starken Belastungen ausgesetzte Türen über lange Zeit standhält, geschaffen, indem einer der beiden Randstreifen an derjenigen Seitenkante, die mit der Seitenkante des zweiten Randstreifens in der Ecke auf Stoß in Anlage kommt, mit Schweißbuckeln versehen wird. Die Schweißbuckel sind vorzugsweise derart ausgebildet, dass sie über die Seitenkante, d. h. in Richtung des anderen umgebogenen Randstreifens vorstehen. Die Schweißbuckel werden gleich bei der Ausformung der Randstreifen an der Seitenkante gleich mit vorgesehen und ausgeformt. Die Schweißbuckel können zum Beispiel einfach dadurch gebildet werden, dass ein Bereich der Seitenkante wellenförmig ausgebildet wird. Dies kann in besonders vorteilhafter Weise dadurch geschehen, dass die Wellenform oder die sonst wie geformten Vorsprünge an der Seitenkante gleich beim Ausklinken des Eckbereiches des noch ungebogenen Kastenbleches mit ausgeklinkt werden.

Bei der Erfindung entfallen die vorstehend in Bezug auf den Stand der Technik erläuterten zusätzlichen Arbeitsschritte. Die Eckverbindung wird lediglich nach dem Biegen der einen sich gegenüberliegenden Schmalseite im Verbindungsbereich zu den anderen sich gegenüberliegenden Schmalseiten, vorzugsweise im T-Stoß stumpf geschweißt.

Über eine Buckelschweißverbindung wird eine sehr feste Verbindung erreicht. Die Schweißbuckel werden direkt über die üblicherweise vorzusehenden Eckausklinkungen in der entsprechenden Größe mitangestanzt. Die Größe der Schweißbuckel richtet sich dabei nach der Materialstärke und lehnt sich im allgemeinen an gültige DIN-Normen für einschlägige Verbindungen an.

Im Rahmen von bereits durchgeführten Schweißversuchen konnte nachgewiesen werden, dass die Festigkeitswerte für das erfindungsgemäße Schweißverfahren denjenigen der zuvor zum Stand der Technik erläuterten Schweißverfahren vergleichbar sind.

Die Fertigung wird bei dem erfindungsgemäßen Verfahren insofern wesentlich erleichtert, dass variabel verstellbare Biegewerkzeuge in flexiblen Biegemaschinen wesentlich einfacher aufgebaut werden können. Durch die einfache umzubiegende Form wird auch eine Positionierbarkeit der Biegewerkzeuge ermöglicht, so dass Sondermaße sehr einfach gefertigt werden können. Die Biegewerkzeuge können ohne weiteres bis in den Eckbereich des Türblattkastens positioniert werden.

Ein "Luftbiegen", das bei dem zuvor üblichen Verfahren notwendig war und Ursache für einige Qualitätsmängel war, entfällt.

Ein Ausführungsbeispiel der Erfindung wird nachfolgend anhand der beigefügten Zeichnungen näher erläutert. Darin zeigt:
- Fig. 1: eine perspektivische, teilweise weggeschnittene Darstellung einer Eckverbindung eines Türblatt-Kastens nach dem Stand der Technik:
- Fig. 2: eine Draufsicht auf einen Eckbereich eines Kastenbleches nach dem Stand der Technik, aus der die in Fig. 1 gezeigte Ecke gebildet wird;
- Fig. 3: eine Ansicht vergleichbar derjenigen von Fig. 1 auf einen Eckbereich einer Ausführungsform eines erfindungsgemäß hergestellten Türblatt-Kastens;
- Fig. 4: eine Fig. 2 entsprechende Draufsicht auf einen Eckbereich eines Kastenbleches, aus dem die in Fig. 3 dargestellte Ecke gebildet wird;
- Fig. 5: eine Draufsicht auf den in Fig. 3 dargestellten Eckbereich von oben; und
- Fig. 6: eine Detailansicht des Details X von Fig. 5.

Eine Ausführungsform des erfindungsgemäßen Verfahrens sowie des damit hergestellten Türblatt-Kastens 40 wird im folgenden anhand der Darstellung der Fig. 3 - 6 näher erläutert. Dabei werden für entsprechende Teile die gleichen Bezugszeichen wie bei der zuvor erfolgten Beschreibung des Standes der Technik anhand der Fig. 1 und 2 verwendet. Die Beschreibung dieser entsprechenden Teile wird hier nicht wiederholt; es wird auf die obige Beschreibung verwiesen.

Der in Fig. 3 dargestellte Eckbereich 8 des Kastens 40 zeichnet sich im Vergleich zu dem in Fig. 1 dargestellten Eckbereiches 8 des Kastens 10 nach dem Stand der Technik dadurch aus, dass die Eckverbindung nicht über einen Schweißlappen 30 mit Schweißbuckel 32, sondern durch eine Buckelschweißung eines Seitenrandes 42 des im wesentlichen rechteckförmig ohne den Schweißlappen gebildeten ersten Randstreifen 16 ausgebildet wird.

Wie in Fig. 4 gezeigt, erfolgt die Eck-Ausklinkung 33 bei dem Kastenblech im wesentlichen rechteckförmig. Die zu dem zweiten Randstreifen 18 hinzu gewandte Seitenkante 44 des die kurze Schmalseite 20 oder Stirnseite bildenden ersten Randstreifens 16 ist nicht mit einem Schweißlappen, sondern mit einem wellenlinienförmigen Bereich 46 geformt. Durch die Wellenform ergeben sich vier Schweißbuckel 48, die über den verbleibenden Kantenbereich 50 um ein bestimmtes Maß von 0,5 - 2mm, hier im Beispiel 1mm, vorstehen.

Die in Fig. 4 gezeigte Form wird einfach durch entsprechende Ausbildung des Ausklink-Werkzeuges oder Stanz-Werkzeuges (nicht dargestellt) in einem Schritt beim Ausstanzen des Kastenbleches 34 erreicht. Bei der Herstellung des Kastens 10 wird dann so vorgegangen, dass zunächst der erste Randstreifen 16 mit der mit Schweißbuckel 48 versehenen Seitenkante umgebogen wird und dann der zweite Randstreiten 18 umgebogen und verschweißt wird.

Fig. 5 zeigt dann die erhaltene Schweißverbindung von oben und Fig. 6 zeigt den Ausbrand der Schweißbuckel 48. Etwa die Hälfte (0,5mm) des Vorstandes (1mm) der Schweißbuckel 48 wurden bei diesem Beispiel "abgebrannt" und zum Bilden der Schweißverbindung verwendet. Die vorstehenden Bereiche der Schweißbuckel 48 werden so fest mit dem zweiten Randstreifen verschweißt.

Bei der dargestellten Ausführungsform werden nicht die beiden Seitenkanten der Randstreifen direkt miteinander verschweißt, vielmehr steht der zweite Randstreifen 18 noch ein Stück über die Schweißverbindung mit dem ersten Randstreifen 16 hervor. Dadurch wird an der Stirnseite 20 des späteren Türblattes eine Vertiefung für Dichtungen, Brandaufschäumer, u. s. w. erzielt. Außerdem wird so die Festigkeit der Schweißverbindung gegenüber einer Verbindung von zwei Seitenkanten erhöht.

Wenngleich voranstehend nur einer der vier Eckbereiche 8 beispielhaft beschrieben worden ist, so sollte klar sein, dass alle Eckbereiche des Kastens 40 in entsprechender Weise wie in Fig. 3 gezeigt verschweißt werden können. Die Bezugszahl 52 zeichnet dabei den T-Stoß oder Stoßbereich, an dem der erste Randstreifen 16 über die Schweißbuckel 48 mit dem zweiten Randstreifen verschweißt ist. Das Bezugszeichen 33 zeigt die im wesentlichen rechteckförmige Eckausklinkung von Fig. 4 im Vergleich zu der etwa L-förmigen Ausklinkung 33 nach Fig. 3.

## Patentansprüche

1. Verfahren zur Herstellung eines Türblatt-Kastens (10) eines aus Kasten (10) und Deckel gebildeten Türblatts, mit:
a) Bereitstellen eines Metallblechs (34) und Ausformen eines ersten Randstreifens (16) und eines zweiten Randstreifens (18) des Metallblechs (34)
b) Umbiegen des ersten Randstreifens (16) zum zumindest teilweise Bilden einer oberen oder unteren Stirnseite (20) des Türblatts,
c) Umbiegen des zweiten Randstreifens (18) zum zumindest teilweise Bilden einer seitlichen Schmalseite (22) des Türblattes,
d) Verschweißen der beiden Randstreifen (16, 18) in einem Eckbereich (8) des Kastens (10),
wobei die Reihenfolge der Schritte b) und c) beliebig ist, und
wobei die beiden Randstreifen (16, 18) an einem Stoßbereich (52), in dem die Randstreifen (16, 18) über Eck aneinander stossen, ohne Einsatz von Laschen direkt miteinander verschweißt werden, **dadurch gekennzeichnet,**
**dass** wenigstens einer der Randstreifen (16, 18) durch Stanzen ausgeformt wird, wobei an einer zu verschweißenden Seitenkante (44) eines der Randstreifen (16, 18),
welche Seitenkante (44) nach Durchführung der Schritte b) und c) auf einen anderen Bereich (18) des Metallblechs (34) stößt,
gleichzeitig mit dem Stanzen des Randstreifens (16, 18) Schweißbuckel (48) ausgebildet werden.

2. Verfahren nach Anspruch 1,
**dadurch gekennzeichnet,**
**dass** die Schweißbuckel (48) über einen verbleibenden Kantenbereich (50) der Seitenkante (44) hervorstehen.

3. Verfahren nach Anspruch 1 oder 2,
**dadurch gekennzeichnet,**
**dass** die Schweißbuckel (48) dadurch gebildet werden, dass man die Seitenkante (44) ganz oder teilweise in Draufsicht wellenförmig (46) ausformt.

4. Verfahren nach einem der voranstehenden Ansprüche,
**dadurch gekennzeichnet,**
**dass** man die Größe der Schweißbuckel (48) abhängig von der Materialstärke und/oder Dicke des Metallblechs (34) auswählt.

5. Verfahren nach einem der voranstehenden Ansprüche,
**dadurch gekennzeichnet,**
**dass** in Schritt a) das Metallblech (34) mit den entsprechenden später umzubiegenden Randstreifen (16, 18) vorgeformt zur Verfügung gestellt wird.

6. Verfahren nach einem der voranstehenden Ansprüche,
**dadurch gekennzeichnet,**
**dass** eine Ecke des vorgeformten Metallblechs, an der später die Verschweißung gemäß Schritt d) erfolgt, zum Bilden von auf Stoß in der Türblattkastenecke aufeinanderliegenden Randbereichen der beiden Randstreifen im wesentlichen rechteckförmig ausgeschnitten (33) wird.

7. Verfahren nach einem der voranstehenden Ansprüche,
**dadurch gekennzeichnet,**
**dass** die Randstreifen (16, 18) am Metallblech (34) vor dem Umbiegen lediglich eine im wesentlichen rechteckige Form haben.

8. Verfahren nach einem der voranstehenden Ansprüche,
**dadurch gekennzeichnet,**
**dass** in Schritt d) eine Eckverbindung lediglich im Verbindungsbereich des ersten Randstreifens (16) zu dem zweiten Randstreifen (18) im T-Stoß stumpf geschweißt wird.

## Claims

1. Process for producing a door leaf case (10) for a door leaf composed of a hollow element (10) and a cover, the process comprising:
a) providing a sheet metal (34) and forming a first edge strip (16) and a second edge strip (18) of said sheet metal (34),
b) bending said first edge strip (16) for at least partly forming an upper and lower front face (20) of the door leaf,
c) bending said second edge strip (18) for at least partly forming a lateral narrow side (22) of the door leaf,
d) welding together said two edge strips (16, 18) in a corner region (8) of said case (10),
wherein the sequence of steps b) and c) is arbitrary and wherein said two edge strips (16, 18) are directly welded to each other at a joint area (52) where the edge strips (16, 18) join each other diagonally, without the use of straps, ***characterized in* that** at least one of the edge strips (16, 18) is formed by stamping, wherein there are formed projection welds (48) simultaneously with the stamping of said edge strip (16, 18) at a to-be-welded lateral edge (44) of one of the edge strips (16, 18), which lateral edge (44) abuts against an other region (18) of the sheet metal (34) after performing steps b) and c).

2. Process according to claim 1, ***characterized in* that** the projection welds (48) protrude over a remaining edge region (50) of said lateral edge (44).

3. Process according to claim 1 or 2, ***characterized in* that** the projection welds (48) are formed by the lateral edge (44) being shaped in wavelike manner (46) entirely or partly, when viewed from above.

4. Process according to one of the preceding claims, ***characterized in* that** the size of the projection welds (48) is selected dependent on the material thickness and/or the thickness of the sheet metal (34).

5. Process according to one of the preceding claims, ***characterized in* that** in step a) said metal sheet (34) is provided in a manner preformed with the respective edge strips (16, 18) destined for later bending.

6. Process according to one of the preceding claims, ***characterized in* that** a corner of the preformed sheet metal (34) at which the later welding process according to step d) is performed, is cut out (33) substantially rectangular, for forming edge regions of the two edge strips which lie on top of each other so as to butt in the corner of the door leaf case.

7. Process according to one of the preceding claims, ***characterized in* that** prior to bending, the edge strips (16, 18) at the sheet metal (34) merely present a substantially rectangular shape.

8. Process according to one of the preceding claims, ***characterized in* that** in step d), a corner joint is butt-welded in a T-joint manner only in the joining area of the first edge strip (16) to the second edge strip (18).

## Revendications

1. Procédé d'obtention d'un caisson (10) d'un vantail de porte formé de ce caisson (10) et d'un couvercle comprenant les étapes consistant à :
a) préparer une tôle métallique (34) et mettre en forme une première bande de bord (16) et une seconde bande de bord (18) de cette tôle métallique (34),
b) replier, la première bande de bord (16) pour former au moins partiellement une face frontale supérieure ou inférieure (20) du vantail,
c) replier la seconde bande de bord (18) pour former au moins partiellement un chant latéral (22) du vantail,
d) souder les deux bandes de bord (16, 18) dans une zone de coin (8) du caisson (10),
la succession des étapes b) et c) étant quelconque et les deux bandes de bord (16, 18) étant directement soudées l'une à l'autre dans une zone de jointure (52) dans laquelle les bandes de bord (16, 18) viennent en butée l'une contre l'autre par leur coin sans mise en oeuvre de colliers de fixation,
**caractérisé en ce qu'**
au moins l'une des bandes de bord (16, 18) est mise en forme par estampage, et, sur une arête latérale à souder (44) de l'une des bandes de bord (16, 18) qui vient en butée après mise en oeuvre des étapes b) et c) contre une autre zone (18) de la tôle métallique (34), simultanément, des bossages de soudage (48) sont formés avec l'estampage des bandes de bord (16, 18).

2. Procédé conforme à la revendication 1,
**caractérisé en ce que**
les bossages de soudage (48) font saillie sur une zone d'arête résiduelle (50) de l'arête latérale (44).

3. Procédé conforme à la revendication 1 ou 2,
**caractérisé en ce que**
les bossages de soudage (48) sont formés en réalisant l'arête latérale (44) totalement ou partiellement en forme d'ondes (46) en vue de dessus.

4. Procédé conforme à l'une des revendications précédentes,
**caractérisé en ce qu'**
on choisit la dimension des bossages de soudage (48) en fonction de la rigidité de matériau et/ou de l'épaisseur de la tôle métallique (34).

5. Procédé conforme à l'une des revendications précédentes,
**caractérisé en ce que**
dans l'étape a) la tôle métallique (34) est mise à disposition en étant préformée avec les bandes de bord (16, 18) correspondantes devant être repliées ultérieurement.

6. Procédé conforme à l'une des revendications précédentes,
**caractérisé en ce qu'**
un coin de la tôle métallique préformé sur laquelle est ultérieurement effectuée la soudure conformément à l'étape d) et découpée sous une forme essentiellement rectangulaire (33) pour former les zones de bord des deux bandes de bord situées en butée l'une sur l'autre dans les coins du caisson de vantail.

7. Procédé conforme à l'une des revendications précédentes,
**caractérisé en ce que**
les bandes de bord (16, 18) de la tôle métallique (34) ont uniquement une forme essentiellement rectangulaire avant d'être repliées.

8. Procédé conforme à l'une des revendications précédentes,
**caractérisé en ce que**
dans l'étape d) une liaison de coin est réalisée par soudage bord à bord en forme de T uniquement dans la zone de liaison de la première bande de bord (16) et de la seconde bande de bord (18).
